# EUROPÄISCHE PATENTSCHRIFT

(11) **EP 1 600 588 B1**
(45) Veröffentlichungstag und Bekanntmachung des Hinweises auf die Patenterteilung: **06.09.2006**
(21) Anmeldenummer: 05005226.5
(22) Anmeldetag: 10.03.2005
(51) Int. Cl.: E05D 5/12

(54) **Türband**
Door hinge
Charnière de porte

(30) Priorität: 29.05.2004 DE 102004026392
(43) Veröffentlichungstag der Anmeldung: 30.11.2005
(73) Patentinhaber: Simonswerk, Gesellschaft mit beschränkter Haftung, 33378 Rheda-Wiedenbrück (DE)
(72) Erfinder: Neukötter, Hubert, 48361 Beelen (DE)
(74) Vertreter: Albrecht, Rainer Harald

(56) Entgegenhaltungen:
- EP-A- 0 616 105
- DE-A1- 2 356 166
- DE-A1- 19 541 346
- DE-U1- 8 609 628
- US-A- 2 797 433

## Beschreibung

Die Erfindung betrifft ein Türband mit
einem an einem Rahmen oder einem Türflügel befestigbaren Teil, welches zwei voneinander beabstandete Bandrollen aufweist,
in den Bandrollen drehfest angeordneten Hülsen und
einem Stift, der in die Hülsen eingesetzt ist und den Abstand zwischen den Bandrollen überbrückt,
wobei der Stift einen Stiftkopf sowie ein Anschlussende zur Befestigung einer Stiftschraube aufweist und wobei der Stiftkopf und der Kopf der an dem Stift befestigten Stiftschraube innerhalb der Bandrollen versenkt angeordnet sind. An dem Stift ist ein zweites Bandteil drehbar gelagert, welches am Türflügel oder Rahmen befestigbar ist und beispielsweise einen in eine Bandaufnahme einsetzbaren und darin durch Klemmung fixierbaren Bandlappen aufweisen kann.

Ein Türband mit den eingangs beschriebenen Merkmalen ist aus DE 23 56 166 A1 bekannt.

Türbänder des beschriebenen Aufbaues sind aus der Praxis bekannt und werden als Objektbänder für Innen- und Außentüren in Wohngebäuden, öffentlichen Gebäuden u. dgl. eingesetzt. Durch Erschütterungen beim Öffnen und Schließen der Türen kann sich die Stiftschraube lösen und abfallen.

Vor diesem Hintergrund liegt der Erfindung die Aufgabe zugrunde, die Stiftschraube des Türbandes auf möglichst einfache Weise gegen Herausfallen zuverlässig zu sichern.

Die Aufgabe wird bei einem Türband mit den eingangs beschriebenen Merkmalen erfindungsgemäß dadurch gelöst, dass die Stiftschraube einen Bund aufweist, der mit einem Klemmsitz in die Hülse eingepasst ist. Die Hülse besteht vorzugsweise aus Kunststoff. Der Stift und die Stiftschraube sind durch Gewinde verbunden oder durch einen Bajonettverschluss miteinander verriegelbar, wobei das Anschlussende des Stiftes als Zapfen ausgebildet sein kann und die Stiftschraube eine korrespondierende Bohrung aufweist oder alternativ das Anschlussende des Stiftes eine Bohrung enthält, in welche die Stiftschraube eindrehbar ist. Der Bund der Stiftschraube weist eine zylindrische oder vorzugsweise konische Außenfläche auf, wobei der Durchmesser so bemessen ist, dass die Stiftschraube mit dem Anschlussende des Stiftes noch verbunden werden kann und anschließend mit einem Klemmsitz in der Hülse sitzt. Der Schaft des Stiftes hat einen Durchmesser, der geringfügig kleiner ist als der Innendurchmesser der Hülsen, so dass der Stift leicht montiert werden kann. Am Stiftkopf oder in einem Abschnitt unterhalb des Stiftkopfes weist der Stift eine Drehsicherung auf, die mit der dem Stiftkopf zugeordneten Hülse zusammenwirkt. Die Verdrehsicherung kann aus einem oder mehreren Vorsprüngen bestehen, die nach der Montage des Stiftes in eine korrespondierende Ausnehmung der Hülse eingreifen. Als Verdrehsicherung geeignet ist auch ein Abschnitt des Stiftes unterhalb des Stiftkopfes, der als Mehrkantfläche ausgebildet ist und gegenüber einer zylindrischen Innenfläche der Hülse ein Übermaß aufweist.

Türbänder für Außentüren müssen eine Stiftsicherung aufweisen, die verhindert, dass der Stift nach Lösen der Stiftschraube aus den Bandrollen herausgeschlagen werden kann. Im Rahmen der bekannten Maßnahmen besteht die Stiftsicherung aus einem Gewindestift, der in eine seitliche Gewindebohrung der Bandrollen einsetzbar ist und in eine Ringnut des Stiftes eingreift. Die Gewindebohrung ist so angeordnet, dass der Gewindestift bei geschlossener Tür unzugänglich ist. Im Rahmen der bekannten Maßnahmen nimmt man in Kauf, dass die Stiftschraube mühelos aus der Bandrolle herausgedreht werden kann und keinen Beitrag zur Stiftsicherung leistet. Allein der Gewindestift muss verhindern, dass der Stift innerhalb der Buchsen in Längsrichtung verschoben werden kann. Im Rahmen der Erfindung wird eine Stiftsicherung dadurch erreicht, dass der in eine seitliche Gewindebohrung einer Bandrolle eingesetzte Gewindestift an dem Bund der Stiftschraube anliegt und diese gegen unbefugtes Verdrehen sichert. Der Kopf der Stiftschraube weist zweckmäßig eine Vertiefung für ein Drehwerkzeug auf, die so dimensioniert ist, dass das übertragbare Drehmoment kleiner ist als das Haltemoment, welches aus dem Klemmsitz der Stiftschraube und der Wirkung des an dem Bund der Stiftschraube anliegenden Gewindestiftes resultiert. Erfindungsgemäß wird nicht der Stift gegen axiales Verschieben, sondern die an den Stift angeschlossene und mit einem Klemmsitz in die Hülse eingepasste Stiftschraube gegen unbefugtes Lösen gesichert. Gemäß einer bevorzugten Ausführungsform der Erfindung ist das auf den Bund der Stiftschraube wirkende Ende des Gewindestiftes als Spitze oder ringförmige Schneide ausgebildet. Beim Eindrehen des Gewindestiftes in die Gewindebohrung gräbt sich die Spitze bzw. Schneide in die Oberfläche des Bundes der Stiftschraube ein, wodurch ein ausreichender Formschluss hergestellt wird. Im Rahmen der Erfindung liegt es aber auch, dass der Bund eine ringförmige Nut aufweist, in die das z. B. als Spitze ausgebildete Ende des Gewindestiftes eingreift.

Im Folgenden wird die Erfindung anhand einer lediglich ein Ausführungsbeispiel darstellenden Zeichnung erläutert. Es zeigen schematisch
- Fig. 1: ein Türband,
- Fig. 2a: bis 4a Rahmenteile des Türbandes in verschiedenen Ausgestaltungen,
- Fig. 2b: bis 4b Einzelteilzeichnungen der Stifte und Stiftschrauben für die in den Fig. 2a bis 4a dargestellten Rahmenteile,
- Fig. 5: ein Türband mit einer Stiftsicherung,
- Fig. 6: ein Ausschnitt aus Fig. 5,
- Fig. 7: eine weitere Ausgestaltung der Stiftschraube für das in Fig. 5 dargestellte Türband.

Die in den Figuren dargestellten Türbänder sind insbesondere für Türen in Wohngebäuden, öffentlichen Gebäuden u. dgl. bestimmt und bestehen in ihrem grundsätzlichen Aufbau aus einem an einem Rahmen oder einem Türflügel befestigbaren Teil 1, welches zwei voneinander beabstandete Bandrollen 2 aufweist, mit in den Bandrollen 2 drehfest angeordneten Hülsen 3 aus Kunststoff sowie einem Stift 4, der in die Hülsen 3 eingesetzt ist und den Abstand zwischen den Bandrollen 2 überbrückt. An dem Stift 4 ist ein zweites Teil 5 drehbeweglich gelagert, das am Türflügel oder Rahmen befestigbar ist. Die Lappen 6 der beiden Teile 1, 5 können in beliebiger, dem Stand der Technik entsprechender Weise, ausgebildet sein. Im Folgenden wird der Einfachheit halber das erste Teil 1 als Rahmenteil und das zweite Teil 5 als Flügelteil bezeichnet. Der Stift 4 weist einen Stiftkopf 7 sowie ein Anschlussende 8 zur Befestigung einer Stiftschraube 9 auf. Der Stiftkopf 7 und der Kopf 10 der an dem Stift befestigten Stiftschraube 9 sind innerhalb der Bandrollen 2 versenkt angeordnet.

Die Stiftschraube 9 weist einen Bund 11 auf, der mit einem Klemmsitz in die Hülse 3 eingepasst ist. Dadurch ist sichergestellt, dass sich auch bei häufigen Öffnungs- und Schließbewegungen der Tür die Stiftschraube 9 nicht von selbst lösen und aus der Bandrolle 2 herausfallen kann. Der Bund 11 weist eine zylindrische oder leicht konische Außenfläche auf und hat im Vergleich zu dem Innendurchmesser der Hülse 3 einen für einen festen Sitz innerhalb der Hülse ausreichendes Übermaß. Der Stift 4 und die Stiftschraube 9 sind durch ein Gewinde verbunden oder durch einen Bajonettverschluss miteinander verriegelbar. Im Ausführungsbeispiel der Fig. 2b ist das Anschlussende 8 des Stiftes 4 als Gewindezapfen 12 ausgebildet und weist die Stiftschraube 9 eine dazu korrespondierende Gewindebohrung 13 auf. Im Ausführungsbeispiel der Fig. 3b enthält das Anschlussende des Stiftes 4 eine Gewindebohrung 13', in welche die Stiftschraube 9 eindrehbar ist. In Fig. 4a ist ein Bajonettverschluss zur Verriegelung der Stiftschraube 9 und des Stiftes 4 vorgesehen. Der Stift 4 weist an seinem freien Ende eine Zapfenaufnahme 14 auf, in die die Stiftschraube 9 einsteckbar ist. In Verbindung mit Fig. 4b wird deutlich, dass an dem Stift 4 ein Vorsprung 15 angeformt ist, der in der Zapfenaufnahme vorsteht. An dem Einsteckzapfen der Stiftschraube 9 ist ein Hinterschnitt vorgesehen, der nach einer Drehbewegung der Stiftschraube den Vorsprung 15 hinterfasst.

Der Stift 4 weist eine Verdrehsicherung 16 auf, die mit der dem Stiftkopf zugeordneten Hülse 3 zusammenwirkt und entsprechend den Darstellungen in den Fig. 2b bis 4b unterschiedlich gestaltet sein kann. Im Ausführungsbeispiel der Fig. 2b besteht die Verdrehsicherung 16 aus einem Stiftabschnitt 17 unterhalb des Stiftkopfes 7, der als Mehrkantfläche ausgebildet ist und im Vergleich zu dem Innendurchmesser der Hülse 3 ein Übermaß aufweist. In den Fig. 3b und 4b besteht die Verdrehsicherung 16 aus einem Vorsprung 18, 18', der unterhalb des Stiftkopfes oder am Stiftkopf angeordnet ist und in zugeordnete Ausnehmungen der Hülse 3 eingreift.

Das in Fig. 5 dargestellte Türband weist eine zusätzliche Stiftsicherung auf, die den Stift 4 gegen unbefugtes Herausschlagen sichert. Zur Stiftsicherung weist eine der Bandrollen 2 eine seitliche Gewindebohrung für einen Gewindestift 20 auf, der bei geschlossener Tür verdeckt und unzugänglich angeordnet ist. Der in die Gewindebohrung eingesetzte Gewindestift 20 liegt an dem Bund 11 der Stiftschraube 9 an und sichert diese gegen unbefugtes Verdrehen. Das auf den Bund 11 der Stiftschraube 9 wirkende Ende ist in dem in Fig. 6 dargestellten Ausführungsbeispiel als Spitze 21 ausgebildet, die sich in die Oberfläche des Bundes eingräbt. Das Ende des Gewindestiftes kann auch als ringförmige Schneide ausgebildet sein. Im Ausführungsbeispiel der Fig. 7 weist der Bund 11 eine ringförmige Nut 22 auf, in die das Ende des Gewindestiftes 20 eingreift. Bei dieser Anordnung ist ein noch weitergehender Formschluss zwischen dem Ende des Gewindestiftes 20 und dem Bund 11 der Stiftschraube 9 gewährleistet. Den Figuren entnimmt man schließlich, dass der Kopf 10 der Stiftschraube 9 eine Vertiefung 23 für ein Drehwerkzeug aufweist. Diese ist so dimensioniert, dass das übertragbare Moment kleiner ist als das Hattemoment, welches aus dem Klemmsitz der Stiftschraube 9 und der Wirkung des an dem Bund 11 der Stiftschraube 9 anliegenden Gewindestiftes 20 resultiert.

## Patentansprüche

1. Türband mit
einem an einem Rahmen oder einem Türflügel befestigbaren Teil (1), welches zwei voneinander beabstandete Bandrollen (2) aufweist,
in den Bandrollen (2) drehfest angeordneten Hülsen (3) und
einem Stift (4), der in die Hülsen (3) eingesetzt ist und den Abstand zwischen den Bandrollen (2) überbrückt,
wobei der Stift (4) einen Stiftkopf (7) sowie ein Anschlussende (8) zur Befestigung einer Stiftschraube (9) aufweist und wobei der Stiftkopf (7) und der Kopf (10) der an dem Stift befestigten Stiftschraube (9) innerhalb der Bandrollen (2) versenkt angeordnet sind, **dadurch gekennzeichnet, dass** die Stiftschraube (9) einen Bund (11) aufweist, der mit einem Klemmsitz in die Hülse (3) eingepasst ist.

2. Türband nach Anspruch 1, **dadurch gekennzeichnet, dass** der Stift (4) und die Stiftschraube (9) durch Gewinde verbunden oder durch einen Bajonettverschluss miteinander verriegelbar sind.

3. Türband nach Anspruch 1 oder 2, **dadurch gekennzeichnet, dass** das Anschlussende (8) des Stiftes (4) als Zapfen (12) ausgebildet ist und die Stiftschraube (9) eine korrespondierende Bohrung (13) aufweist.

4. Türband nach einem der Ansprüche 1 bis 3, **dadurch gekennzeichnet, dass** das Anschlussende (8) des Stiftes (4) eine Bohrung (13') enthält, in welche die Stiftschraube (9) eindrehbar ist.

5. Türband nach einem der Ansprüche 1 bis 4, **dadurch gekennzeichnet, dass** der Stift (4) eine Verdrehsicherung (16) aufweist, die mit der dem Stiftkopf (7) zugeordneten Hülse (3) zusammenwirkt.

6. Türband nach einem der Ansprüche 1 bis 5, **dadurch gekennzeichnet, dass** der Bund (11) eine zylindrische oder konische Außenfläche aufweist.

7. Türband nach einem der Ansprüche 1 bis 6, **dadurch gekennzeichnet, dass** eine der Bandrollen (2) eine seitliche Gewindebohrung für einen Gewindestift (20) aufweist und dass der in die Gewindebohrung eingesetzte Gewindestift (20) an dem Bund (11) der Stiftschraube (9) anliegt und diese gegen unbefugtes Verdrehen sichern.

8. Türband nach Anspruch 7, **dadurch gekennzeichnet, dass** das auf den Bund (11) der Stiftschraube (9) wirkende Ende des Gewindestiftes (20) als Spitze (21) oder ringförmige Schneide ausgebildet ist.

9. Türband nach Anspruch 7 oder 8, **dadurch gekennzeichnet, dass** der Bund (11) eine ringförmige Nut (22) aufweist, in die das Ende des Gewindestiftes (20) eingreift.

10. Türband nach einem der Ansprüche 1 bis 9, **dadurch gekennzeichnet, dass** der Kopf (10) der Stiftschraube (9) eine Vertiefung (23) für ein Drehwerkzeug aufweist, die so dimensioniert ist, dass das übertragbare Drehmoment kleiner ist als das Haltemoment, welches aus dem Klemmsitz der Stiftschraube (9) und der Wirkung des an dem Bund (11) der Stiftschraube anliegenden Gewindestiftes (20) resultiert.

## Claims

1. Door hinge comprising
a part (1) which can be fixed to a frame or a door panel and which comprises two hinge rollers (2) that are spaced apart from one another,
sleeves (3) which are arranged in the hinge rollers (2) so as not to rotate, and
a pin (4) which is inserted into the sleeves (3) and bridges over the distance between the hinge rollers (2),
wherein the pin (4) has a pin head (7) and a connection end (8) for attachment of a pin screw (9), and wherein the pin head (7) and the head (10) of the pin screw (9) attached to the pin are countersunk within the hinge rollers (2), **characterized in that** the pin screw (9) has a collar (11) which is fitted into the sleeve (3) with a press fit.

2. Door hinge according to Claim 1, **characterized in that** the pin (4) and the pin screw (9) are connected by means of a thread, or can be locked to one another by means of a bayonet coupling.

3. Door hinge according to Claim 1 or 2, **characterized in that** the connection end (8) of the pin (4) is designed as a journal (12) and the pin screw (9) has a corresponding bore (13).

4. Door hinge according to any of Claims 1 to 3, **characterized in that** the connection end (8) of the pin (4) contains a bore (13'), into which the pin screw (9) can be screwed.

5. Door hinge according to any of Claims 1 to 4, **characterized in that** the pin (4) has a rotation locking mechanism (16) which interacts with the sleeve (3) assigned to the pin head (7).

6. Door hinge according to any of Claims 1 to 5, **characterized in that** the collar (11) has a cylindrical or conical outer surface.

7. Door hinge according to any of Claims 1 to 6, **characterized in that** one of the hinge rollers (2) has a lateral threaded bore for a threaded pin (20), and **in that** the threaded pin (20) which is inserted into the threaded bore bears against the collar (11) of the pin screw (9) and secures the latter against unauthorized rotation.

8. Door hinge according to Claim 7, **characterized in that** the end of the threaded pin (20) which acts on the collar (11) of the pin screw (9) is designed as a sharp point (21) or annular edge.

9. Door hinge according to Claim 7 or 8, **characterized in that** the collar (11) has an annular groove (22), in which the end of the threaded pin (20) engages.

10. Door hinge according to any of Claims 1 to 9, **characterized in that** the head (10) of the pin screw (9) has a depression (23) for a turning tool, said depression being dimensioned such that the torque that can be transmitted is less than the holding moment which results from the press fit of the pin screw (9) and the effect of the threaded pin (20) bearing against the collar (11) of the pin screw.

## Revendications

1. Paumelle de porte comportant
une pièce (1) pouvant être fixée sur un cadre ou un vantail de porte, laquelle pièce comporte deux noeuds (2) distants l'un de l'autre,
des douilles (3) disposées sans rotation possible dans les noeuds (2) et
un axe (4) qui est inséré dans les douilles (3) et couvre la distance entre les noeuds (2),
l'axe (4) comportant une tête d'axe (7) ainsi qu'une extrémité de fixation (8) permettant de fixer une vis d'axe (9) et la tête d'axe (7) et la tête (10), de la vis d'axe (9) fixée sur l'axe, étant disposées de manière encastrée à l'intérieur des noeuds (2), **caractérisée en ce que** la vis d'axe (9) comporte une collerette (11) qui est enfoncée avec un blocage dans la douille (3).

2. Paumelle de porte selon la revendication 1, **caractérisée en ce que** l'axe (4) et la vis d'axe (9) sont reliés par filetage/taraudage ou peuvent être verrouillés l'un avec l'autre par une fermeture à baïonnette.

3. Paumelle de porte selon la revendication 1 ou 2, **caractérisée en ce que** l'extrémité de fixation (8) de l'axe (4) est réalisée en téton (12) et **en ce que** la vis d'axe (9) comporte un perçage (13) correspondant.

4. Paumelle de porte selon l'une des revendications 1 à 3, **caractérisée en ce que** l'extrémité de fixation (8) de l'axe (4) comporte un perçage (13') dans lequel il est possible de visser la vis d'axe (9).

5. Paumelle de porte selon l'une des revendications 1 à 4, **caractérisée en ce que** l'axe (4) comporte une sûreté anti-rotation (16) qui coopère avec la douille (3) associée à la tête d'axe (7).

6. Paumelle de porte selon l'une des revendications 1 à 5, **caractérisée en ce que** la collerette (11) présente une surface extérieure cylindrique ou conique.

7. Paumelle de porte selon l'une des revendications 1 à 6, **caractérisée en ce que** l'un des noeuds (2) comporte un perçage taraudé latéral pour une tige filetée (20) et **en ce que** la tige filetée (20) insérée dans le perçage taraudé vient reposer contre la collerette (11) de la vis d'axe (9) et protège celle-ci contre toute rotation non autorisée.

8. Paumelle de porte selon la revendication 7, **caractérisée en ce que** l'extrémité de la tige filetée (20) agissant sur la collerette (11) de la vis d'axe (9) est réalisée en pointe (21) ou en poinçon annulaire.

9. Paumelle de porte selon la revendication 7 ou 8, **caractérisée en ce que** la collerette (11) présente une rainure annulaire (22) dans laquelle vient en prise l'extrémité de la tige filetée (20).

10. Paumelle de porte selon l'une des revendications 1 à 9, **caractérisée en ce que** la tête (10) de la vis d'axe (9) présente une cavité (23) destinée à un outil tournant qui est dimensionnée de telle façon que le couple de rotation pouvant être transmis est inférieur au couple de maintien qui résulte du blocage de la vis d'axe (9) et de l'effet de la tige filetée (20) reposant sur la collerette (11) de la vis d'axe.
